# EUROPÄISCHE PATENTSCHRIFT

(11) **EP 0 362 415 B1**
(45) Veröffentlichungstag und Bekanntmachung des Hinweises auf die Patenterteilung: **14.07.1993**
(21) Anmeldenummer: 88116273.9
(22) Anmeldetag: 01.10.1988
(51) Int. Cl.: B25B 21/00

(54) **Hydraulischer Kraftschrauber**
Hydraulic power screw driver
Clé à moteur hydraulique

(43) Veröffentlichungstag der Anmeldung: 11.04.1990
(73) Patentinhaber: Wagner, Paul-Heinz, 53804 Much-Birrenbachshöhe (DE)
(72) Erfinder: Wagner, Paul-Heinz, 53804 Much-Birrenbachshöhe (DE)
(74) Vertreter: Selting, Günther, Dipl.-Ing.

(56) Entgegenhaltungen:
- EP-A- 0 062 195
- EP-A- 0 176 167
- EP-A- 0 240 931
- EP-A- 0 276 422
- DE-A- 2 914 422
- DE-A- 3 620 753
- DE-U- 8 435 272
- DE-U- 8 800 773
- FR-A- 2 154 974

## Beschreibung

Die Erfindung betrifft einen hydraulischen Kraftschrauber zum Drehen von Schrauben oder Muttern.

DE-A-29 14 442 beschreibt einen hydraulischen Kraftschrauber bei dem der zu drehende Schraubenkopf in ein offenes Ringteil eingesetzt wird, das nach Art eines Maulschlüssels ausgebildet und in einem Kopfstück gelagert ist. An dem Kopfstück kann ein auswechselbares Zylindergehäuse befestigt werden aus dem heraus ein Kolben in das Innere des Kopfstücks vorschiebbar ist. Der Kolben stößt gegen einen im Kopfstück verschiebbar geführten Schlitten, der mit einer Ratschenklinke an einer Außenverzahnung des Ringteils eingreift und das Ringteil entsprechend den hin- und hergehenden Kolbenbewegungen intermittierend dreht. Die Anbringung des Zylindergehäuses am Kopfstück erfolgt mit einem Bajonettverschluß, der als Fassung ein am Kopfstück befestigtes hohles Gehäuse aufweist und dessen Stirnwand mit einer sternförmigen Öffnung versehen ist. Durch diese Öffnung wird das vordere Ende des Zylindergehäuses hindurchgeschoben, an dem radiale Vorsprünge vorgesehen sind, die nach anschließendem Drehen des Zylindergehäuses in der Gehäusefassung verriegelt werden. Die Herstellung eines solchen Bajonettverschlusses ist wegen der erforderlichen Hinterschneidungen schwierig, wenn nicht ein separates Fassungsgehäuse hergestellt wird, das anschließend am Kopfstück befestigt wird. Wegen der großen auftretenden Zugkräfte zwischen Zylindergehäuse und Kopfstück besteht die Gefahr, daß das Fassungsgehäuse von dem Kopfstück abreißt. Ein weiterer Nachteil besteht darin, daß das Fassungsgehäuse eine erhebliche Länge haben muß, weil die Drehsicherung im Innern des Fassungsgehäuses erfolgt während die Sicherung gegen axiales Auseinanderbewegen durch die Stirnwand bewirkt wird.

Aus DE-U-84 35 272 ist ein Kraftschrauber bekannt, bei dem das Antriebselement aus einem koaxial zu dem Ringstück gelagerten Hebel besteht. Das Kopfstück ist lösbar mit einem Zylindergehäuse verbunden, in dem ein Kolben hydraulisch verschiebbar ist. Die lösbare Verbindung zwischen dem Gehäuse des Kopfstücks und dem Zylindergehäuse erfolgt in der Weise, daß das Zylindergehäuse von außen in eine Fassung des Kopfstücks eingeschoben wird. Von dem Aufnahmeraum des Kopfstücks, also vom Innenraum her, wird eine Hülse in das Zylindergehäuse eingeschraubt, welche sich an einem Stufenabsatz des Kopfstücks abstützt und somit das Herausziehen des Zylindergehäuse aus dem Kopfstück verhindert. Hierbei kann die Montage des Zylindergehäuses am Kopfstück praktisch nur vom Hersteller ausgeführt werden, weil hierzu das Kopfstück geöffnet werden muß.

Der Erfindung liegt die Aufgabe zugrunde, einen hydraulischen Kraftschrauber der im Oberbegriff des Patentanspruchs 1 angegebenen Art zu schaffen, bei dem das Auswechseln von Kopfstück und/oder Zylindergehäuse auf einfache Weise möglich ist und bei dem die beiden genannten Teile kleinformatig sind und sich nur in dem unbedingt erforderlichen Maße überdecken.

Die Lösung dieser Aufgabe erfolgt erfindungsgemäß mit den im Patentanspruch 1 bzw. des Patentanspruchs 2 angegebenen Merkmalen.

Bei dem erfindungsgemäßen Kraftschrauber sind Kopfstück und Zylindergehäuse ineinandersteckbar, wobei das eine dieser Teile eine Fassung und das andere Teil ein in die Fassung passendes Steckteil aufweist. Fassung und Steckteil weisen Blockierelemente auf, die in einer im wesentlichen parallel zur Teilungsebene verlaufenden Ebene liegen. Die Teilungsebene ist diejenige Ebene, an der Zylindergehäuse und Kopfstück gegeneinanderstoßen und die quer zur Kolbenrichtung verläuft. Eine durch die Blockierteile hindurchgehende Gerade liegt in einer Ebene, die im wesentlichen rechtwinklig zur Kolbenrichtung verläuft. Dadurch wird erreicht, daß die Fassung das Steckteil nur auf einer relativ kurzen Länge überdeckt und kurz ausgebildet sein kann.

Wichtig ist, daß die Blockierteile außerhalb des Aufnahmeraums von außen in die Fassung einführbar sind, so daß keine Öffnung des Kopfstücks erforderlich ist, um die Verbindung mit dem Zylindergehäuse herzustellen oder zu lösen.

Dadurch, daß der Hebel durch eine Feder in Richtung auf den Kolben vorgespannt ist, ist eine zugfeste Verbindung zwischen Hebel und Kolben entbehrlich. Ein Vorteil besteht darin, daß die Stelle, an der der Hebel gegen den Kolben stößt, bei zurückgezogenem Kolben in der Nähe der Teilungsebene liegt und daß keine die Teilungsebene übergreifenden Zugelemente benötigt werden, die zur Trennung des Zylindergehäuses vom Kopfstück gelöst oder ausgehängt werden müßten. Mit dem Einführen des Steckteils in die Fassung gelangt zugleich der Kolben in Anlage an den vorgespannten Hebel. Zum Zusammenfügen von Kopfstück und Zylindergehäuse genügt daher eine einfache lineare Einsteckbewegung, jedoch ist keine Verschwenkung oder Kippung des Zylindergehäuses erforderlich. Der Einsteckvorgang kann daher auf einfache Weise mit einem einzigen Handgriff und ohne feinfühlige Manipulationen vorgenommen werden.

Die Fassung ist vorzugsweise Bestandteil des Ringstücks, während das Steckteil am Zylindergehäuse vorgesehen ist. Diese Anordnung von Fassung und Steckteil kann aber auch umgekehrt vorgesehen sein, wobei die Fassung am Zylindergehäuse und das Steckteil am Kopfstück vorgesehen ist.

Im folgenden werden unter Bezugnahme auf die Zeichnungen Ausführungsbeispiele der Erfindung näher erläutert.

Es zeigen:
- Fig. 1: einen Längsschnitt durch eine erste Ausführungsform des Kraftschraubers,
- Fig. 2: eine perspektivische Ansicht des Kraftschraubers von Fig. 1 im gelösten Zustand, und
- Fig. 3: eine zweite Ausführungsform, bei der das Zusammenschieben von Kopfstück und Zylindergehäuse durch seitliches Einschieben erfolgt.

Der Kraftschrauber nach den Fign. 1 und 2 besteht aus dem Kopfstück 10 und dem Zylindergehäuse 11. Das Kopfstück 10 weist zwei parallele Stirnwände 13 auf mit Bohrungen, in denen das Ringstück 14 gelagert ist. Das Ringstück 14 weist ein Innenprofil 15 auf, in welches eine (nicht dargestellte) Welle eingesteckt werden kann. Diese Welle hat ein Außenprofil, welches dem Innenprofil 15 entspricht. Die Welle kann von beiden Seiten des Kopfstücks 10 her eingesteckt werden. Die Welle ragt nach einer oder nach beiden Seiten aus dem Kopfstück 10 heraus und trägt eine Schlüsselnuß, damit sie drehfest mit dem zu drehenden Schraubenkopf verbunden werden kann.

Mit einer Außenverzahnung 16 des Ringelementes 14 wirkt ein Ratschenelement 17 zusammen, das aus einem keilförmigen Ratschenschuh besteht und in einer Aussparung des Hebels 18 angeordnet ist. Der Hebel 18 ist koaxial zum Ringstück 14 gelagert und er kann relativ zu diesem Ringstück um die gemeinsame Achse herum geschwenkt werden. Das Ratschenelement 17 kann mit einer konkav gestalteten verzahnten Fläche 19 in die Außenverzahnung 16 des Ringstücks 14 eingreifen. An seinem rückwärtigen Ende ist das Ratschenelement 17 an der ebenen Fläche eines halbkugelförmigen Druckstücks 20 abgestützt, welches in einer Kugelpfanne des Hebels 18 sitzt. Das Ratschenelement 17 kann sich in allen Richtungen frei auf die Außenverzahnung 16 einstellen. Es ist so orientiert, daß es bei einer Bewegung des Ringstücks 14 in der einen Drehrichtung von der Außenverzahnung 16 abhebt, so daß das Ringstück in dieser Richtung frei drehbar ist, und bei einer Drehung des Ringstücks 14 in Gegenrichtung mit seiner Verzahnung das Ringstück blockiert.

An dem Hebel 18 ist eine die Ausnehmung nach außen überdeckende Platte 22 befestigt, die einen Führungsschlitz 23 für einen vom Ratschenelement 17 abstehenden Stift 24 enthält. Außerdem ist an der Platte 22 eine Feder 25 befestigt, deren Ende an dem Stift 24 angreift und die somit an dem äußeren Ende des Ratschenelementes 17 zieht. Eine weitere Feder 26, die am Hebel 18 befestigt ist, greift an dem inneren Ende des Ratschenelementes 17 an, um das innere Ende der Verzahnungsfläche 19 mit der Außenverzahnung 16 in Eingriff zu bringen.

Das Ringstück 14 und der Hebel 18 sind in einem Aufnahmeraum 27 des Gehäuses des Kopfstücks 10 untergebracht. An einer Wand des Kopfstücks 10 ist eine Feder 28 abgestützt, die gegen den Hebel 18 drückt und diesen in Richtung auf eine Öffnung 29 des Aufnahmeraums 27 treibt. An der der Öffnung 29 zugewandten Seite ist der Hebel 18 mit einem kalottenförmigen Druckstück 30 versehen, dessen Außenfläche die Druckfläche des Hebels 18 zum Angreifen des Kolbens bildet. An die die Öffnung 29 begrenzende Wand 31, die den Aufnahmeraum 27 begrenzt, schließt sich die Fassung 32 des Kopfstücks 10 an. Diese Fassung 32 dient zur Aufnahme des Steckteils 33, das am vorderen Ende des Zylindergehäuses 11 vorgesehen ist. Das Steckteil 33 weist zwei nach entgegengesetzten Seiten von einem zylindrischen Abschnitt des Zylindergehäuses abstehende Ansätze 33a auf. In gleicher Weise ist die Fassung 32 mit zwei nach entgegengesetzten Seiten abstehenden Ansätzen 32a versehen, die von einem zylindrischen Aufnahmeabschnitt 32b abstehen. Das Hohlprofil der Fassung 32 ist dem Umfangsprofil des Steckteils 33 angepaßt, so daß das Steckteil 33 den Hohlraum der Fassung 32 ausfüllen kann. Zum Verriegeln des Zylindergehäuses 11 an dem Kopfstück 10 dienen Blockierteile 34 in Form von Zylinderbolzen, die durch entsprechende Öffnungen 35 der Fassung 32 und dazu passende Öffnungen 36 der Ansätze 33a hindurchgesteckt sind. Die Blockierelemente 34 können aus den Öffnungen 35 und 36 leicht herausgezogen werden, um das Zylindergehäuse 11 vom Kopfstück 10 zu trennen.

Die Teilungsebene 37 zwischen Kopfstück 10 und Zylindergehäuse 11 ist diejenige Ebene, an der das Zylindergehäuse gegen die Wand 31 stößt und an der der Übergang zwischen Zylindergehäuse und Kopfstück erfolgt. Die Fassung 32, die einen Teil des Zylindergehäuses überdeckt, befindet sich auf der zylinderseitigen Seite der Teilungsebene 37, während das Kopfstück 10 im übrigen auf der entgegengesetzten Seite von der Teilungsebene angeordnet ist. Die Mittelachsen der Blockierteile 34 verlaufen in einer Ebene, die im wesentlichen parallel zur Teilungsebene 37 ist, wobei die Fassung 32 nur einen kurzen Teil des vorderen Endes des Zylindergehäuses 11 überragt.

Das Zylindergehäuse 11 weist einen äußeren Mantel 38 auf, der zusammen mit dem Steckteil 33 einstückig ausgebildet ist und der einen Berstschutz bildet. Im Mantel 38 befindet sich der Hydraulikzylinder 39, in dem der Kolben 40 bewegbar ist. Der Kolben 40 besteht aus dem Kolbenkörper 41 und der davon abstehenden Kolbenstange 42. Am vorderen Ende der Kolbenstange 42 befindet sich ein Druckstück 43. Das Druckstück 43 ist in einer Kugelpfanne 44 der Kolbenstange 42 gelagert und es weist eine konkave Kugelfläche 45 auf, deren Rundung der konvexen Rundung des Druckstücks 30 angepaßt ist. Das Druckstück 30 wird unter Wirkung der Feder 28 gegen das Druckstück 43 gedrückt, so daß der Hebel 18 in Anlage am Kolben 40 gehalten wird, ohne daß hierzu eine zugefeste Verbindung zwischen beiden Teilen vorhanden wäre.

Die Kolbenstange 42 ist von einer Feder 46 umgeben, die den Kolben 40 in die Rückzugsstellung treibt. Am rückwärtigen Ende des Zylindergehäuses 11 befindet sich ein Hydraulikanschluß 47, durch den der Zylinder 39 mit Druck beaufschlagt werden kann, um den Kolben 40 in Richtung auf den Hebel 18 vorzutreiben. Das Zurücktreiben des Kolbens erfolgt durch die Feder 46, wenn der Hydraulikdruck beendet ist.

Bei einer Druckbeaufschlagung des Kolbenkörpers 41 wird der Kolben 40 vorgetrieben. Dadurch wird der Hebel 18 entgegen der Wirkung der Feder 28 verschwenkt, wobei er über das Ratschenelement 17 das Ringstück 14 mitnimmt. Auf diese Weise wird die mit dem Ringstück 14 gekoppelte Schraube gedreht. Bei Beendigung des hydraulischen Drucks wird der Kolben 40 zurückbewegt, wobei das Ratschenelement 17 über die Außenverzahnung 16 hinweggleitet und das Ringstück nicht mitnimmt.

In der Rückzugsstellung schließt der Kolben 40 bündig mit dem vorderen Ende des Zylindergehäuses 11 ab, so daß nur das Druckstück 43 geringfügig aus diesem Zylindergehäuse heraus vorsteht. Wird das Zylindergehäuse 11 in die Fassung 32 eingeschoben, dann stößt das Druckstück 43 gegen das Druckstück 30, wodurch die Feder 28 geringfügig zusammengedrückt wird. In diesem Zustand können die Blockierteile 34 in die Öffnungen 35 und 36 eingeschoben werden. Der Kraftschrauber ist dann zur Benutzung fertig.

Bei dem Ausführungsbeispiel von Fig. 3 besteht die Fassung 32 aus einem seitlich offenen Hohlprofil, in das das Steckteil 33 quer zur Kolbenrichtung einführbar ist. Die Ansätze 133a des Steckteils 33 und die hohlen Ansätze 132a der Fassung 32 sind als Schwalbenschwanzprofile ausgebildet, könnten aber auch rechteckige Stegprofile sein. Die Fassung 32 weist an derjenigen Seite, die der offenen Seite gegenüberliegt, eine Wand 32c, die das seitliche Einschieben des Steckteils 33 begrenzt. Die Ansätze 133a bilden zugleich die Blockierteile, die das axiale Entfernen des Zylindergehäuses 11 von dem Kopfstück 10 verhindern.

Die Erfindung ermöglicht es, wahlweise unterschiedliche Zylindergehäuse mit unterschiedlichen Kopfstücken zu kombinieren und schnell auszuwechseln, wobei es lediglich erforderlich ist, daß die Fassungen und Steckteile zusammenpassen.

## Patentansprüche

1. Hydraulischer Kraftschrauber mit
einem Kopfstück (10), das in einem Aufnahmeraum (27) ein drehbar gelagertes Ringstück (14) aufweist und einen koaxial zu dem Ringstück gelagerten Hebel (18) enthält, der zur Drehmitnahme an dem Ringstück (14) angreift,
und einem lösbar mit dem Kopfstück (10) verbundenen Zylindergehäuse (11), welches einen gegen den Hebel (18) anstoßenden Kolben (40) enthält,
wobei die Teilungsebene (37) zwischen Kopfstück (10) und Zylindergehäuse (11) quer zur Kolbenachse verläuft und eines dieser Teile eine Fassung (32) aufweist, in die ein Steckteil (33) des anderen Teiles verdrehungssicher einsteckbar ist,
**dadurch gekennzeichnet,**
daß das Steckteil (33) in der Fassung (32) durch mindestens zwei Blockierteile (34) gesichert ist, die im Blockierzustand in einer gemeinsamen Ebene verlaufen, welche im wesentlichen parallel zu der Teilungsebene (37) ist,
daß die Fassung (32) und das Steckteil (33) zwei nach entgegengesetzten Seiten radial abstehende Ansätze (32a,33a) aufweisen, durch die die Blockierteile (34) hindurchsteckbar sind,
daß die Blockierteile (34) außerhalb des Aufnahmeraums (27) von außen durch entsprechende Öffnungen (35) der Fassung (32) und dazu passende Öffnungen (36) der Ansätze (33a) des Steckteils (33) einführbar und bei entspanntem Zylinder leicht lösbar sind,
und daß der Hebel (18) durch eine am Kopfstück (10) abgestützte Feder (28) in Richtung auf den Kolben (40) vorgespannt ist und zwischen Hebel (18) und Kolben (40) keine zugfeste Verbindung vorhanden ist.

2. Hydraulischer Kraftschrauber mit
einem Kopfstück (10), das in einem Aufnahmeraum (27) ein drehbar gelagertes Ringstück (14) aufweist und einen koaxial zu dem Ringstück gelagerten Hebel (18) enthält, der zur Drehmitnahme an dem Ringstück (14) angreift,
und einem lösbar mit dem Kopfstück (10) verbundenen Zylindergehäuse (11), welches einen gegen den Hebel (18) anstoßenden Kolben (40) enthält,
wobei die Teilungsebene (37) zwischen Kopfstück (10) und Zylindergehäuse (11) quer zur Kolbenachse verläuft und eines dieser Teile eine Fassung (32) aufweist, in die ein Steckteil (33) des anderen Teiles verdrehungssicher einsteckbar ist,
**dadurch gekennzeichnet,**
daß die Fassung (32) und das Steckteil (33) zwei nach entgegengesetzten Seiten abstehende Ansätze (132a,133a) aufweisen,
daß das Steckteil (33) in der Fassung (32) durch mindestens zwei Blockierteile (133a) gesichert ist, die im Blockierzustand in einer gemeinsamen Ebene verlaufen, welche im wesentlichen parallel zu der Teilungsebene (37) ist,
daß die Fassung (32) aus einem seitlich offenen Hohlprofil besteht, in das das Steckteil (33) quer zur Kolbenrichtung einführbar ist,
daß die Blockierteile (133a) von den Ansätzen (133a) gebildet sind,
und daß der Hebel (18) durch eine am Kopfstück (10) abgestützte Feder (28) in Richtung auf den Kolben (40) vorgespannt ist und zwischen Hebel (18) und Kolben (40) keine zugfeste Verbindung vorhanden ist.

## Claims

1. A hydraulic power wrench, comprising
a wrench head (10) which, in an accommodating chamber (27) thereof, is provided with a rotatably supported ring member (14) and a lever (18) being supported coaxially to said ring member and engaging the ring member (14) for carrying it along in a turning movement, and
a cylinder housing (11) detachably connected to the wrench head (10) and including a piston (40) abutting against the lever (18),
the joint plane (37) between the wrench head (10) and the cylinder housing (11) extending transversely to the piston axis, and one of said members having a holding recess (32) for having an insert member (33) of the other member unrotatably inserted therein,
**characterized in**
that the insert member (33) in the holding recess (32) is secured by at least two locking members (34) which, in the locked condition, extend in a common plane being substantially parallel to the joint plane (37),
that the holding recess (32) and the insert member (33) are provided with two projections (32a,33a) projecting radially to opposite sides for having the locking members (34;33a) inserted therethrough,
that the locking members (34) outside the accommodating chamber (27) can be inserted from the outside through corresponding openings (35) of the holding recess (32) and corresponding openings (36) of the projections (33a) of the insert member (33) and, in the unstressed condition of the cylinder, can be easily released,
and that the lever (18), by a spring (28) supported on the wrench head (10), is biased in the direction of the piston (40) and no tractive connection exists between the lever (18) and the piston (40).

2. A hydraulic power wrench, comprising
a wrench head (10) which, in an accommodating chamber (27) thereof, is provided with a rotatably supported ring member (14) and a lever (18) being supported coaxially to said ring member and engaging the ring member (14) for carrying it along in a turning movement, and
a cylinder housing (11) detachably connected to the wrench head (10) and including a piston (40) abutting against the lever (18),
the joint plane (37) between the wrench head (10) and the cylinder housing (11) extending transversely to the piston axis, and one of said members having a holding recess (32) for having an insert member (33) of the other member unrotatably inserted therein,
**characterized in**
that the holding recess (32) and the insert member (33) have two projections (132a,133a) radially projecting to opposite sides,
that the insert member (33) in the holding recess (32) is secured by at least two locking members (133a) which, in the locked condition, extend in a common plane being substantially parallel to the joint plane (37),
that the holding recess (32) consists of a laterally open hollow profile into which the insert member (33) can be inserted transversely to the direction of the piston,
that the locking members (133a) are formed by the projections (133a),
that the lever (18), by a spring (28) supported on the wrench head (10), is biased in the direction of the piston (40) and no tractive connection exists between the lever (18) and the piston (40).

## Revendications

1. Clé à moteur hydraulique comprenant une pièce (10) formant tête, qui, dans une chambre de réception (27), comporte une pièce annulaire (14) montée en rotation et un levier (18) qui est monté coaxialement à la pièce annulaire et qui coopère avec la pièce annulaire (14) pour l'entraîner en rotation, et un boîtier cylindrique (11) qui est relié, de manière détachable, à la pièce (10) formant tête et qui renferme un piston (40) en contact avec. le levier (18), le plan de séparation (37) entre la pièce (10) formant tête et le boîtier cylindrique (11) étant transversal à l'axe du piston, et l'un de ces éléments comportant une douille (32) dans laquelle une partie d'emboîtement (33) de l'autre élément peut être introduite de manière bloquée en rotation, caractérisée en ce que la partie d'emboîtement (33) est immobilisée dans la douille (32) par au moins deux pièces de blocage (34) qui, en position de blocage, se trouvent dans un plan commun qui est sensiblement parallèle au plan de séparation (37), en ce que la douille (32) et la partie d'emboîtement (33) comportent deux talons (32a, 33a) qui font saillie radialement **sur des côtés opposés** et à travers lesquels peuvent être introduites les pièces de blocage (34), en ce que les pièces de blocage (34) peuvent être introduites, de l'extérieur, en dehors de la chambre de réception (27), dans des ouvertures correspondantes (35) de la douille (32) et dans des ouvertures (36) appropriées des talons (33a) de la partie d'emboîtement (33) et en être facilement retirées lorsque le cylindre n'est pas sous pression, et en ce que le levier (18) est sollicité en direction du piston (40) par un ressort (28) prenant appui sur la pièce (10) formant tête, et aucune liaison résistante à la traction n'est prévue entre le levier (18) et le piston (40).

2. Clé à moteur hydraulique comprenant une pièce (10) formant tête, qui, dans une chambre de réception (27), comporte une pièce annulaire (14) montée en rotation et un levier (18) qui est monté coaxialement à la pièce annulaire et qui coopère avec la pièce annulaire (14) pour l'entraîner en rotation, et un boîtier cylindrique (11) qui est relié, de manière détachable, à la pièce (10) formant tête et qui renferme un piston (40) en contact avec le levier (18), le plan de séparation (37) entre la pièce (10) formant tête et le boîtier cylindrique (11) étant transversal à l'axe du piston, et l'un de ces éléments comportant une douille (32) dans laquelle une partie d'emboîtement (33) de l'autre élément peut être introduite de manière bloquée en rotation, caractérisée en ce que la douille (32) et la partie d'emboîtement (33) comportent deux talons (132a, 133a) qui font saillie **sur des côtés opposés,** en ce que la partie d'emboîtement (33) est immobilisée dans la douille (32) par au moins deux pièces de blocage (133a) qui, en position de blocage, passent dans un plan commun qui est sensiblement parallèle au plan de séparation (37), en ce que la douille (32) comporte un profil creux ouvert latéralement dans lequel la partie d'emboîtement (33) peut être introduite transversalement à la direction du piston, en ce que les pièces de blocage (133a) sont formées par les talons (133a), et en ce que le levier (18) est sollicité en direction du piston (40) par un ressort (28) prenant appui sur la pièce (10) formant tête, et aucune liaison résistante à la traction n'est prévue entre le levier (18) et la piston (40).
